# EUROPÄISCHE PATENTSCHRIFT

(11) **EP 0 421 013 B1**
(45) Veröffentlichungstag und Bekanntmachung des Hinweises auf die Patenterteilung: **03.02.1993**
(21) Anmeldenummer: 89118547.2
(22) Anmeldetag: 06.10.1989
(51) Int. Cl.: E05C 7/02

(54) **Verschluss für einen dreiteiligen Schaltschrank**
Fastener for a switchbox in three parts
Fermeture pour armoire de commutation en trois parties

(43) Veröffentlichungstag der Anmeldung: 10.04.1991
(73) Patentinhaber: Rittal-Werk Rudolf Loh GmbH & Co. KG, 35745 Herborn (DE)
(72) Erfinder: Fursier, Roger, GB-Longlands Saltash Cornwall PL12 4QQ (GB); Bovermann, Claus-Dieter, D-3565 Breidenbach-Niederdieten (DE)
(74) Vertreter: Vogel, Georg

(56) Entgegenhaltungen:
- DE-C- 947 444

## Beschreibung

Die Erfindung betrifft einen Verschluß für einen dreiteiligen Schaltschrank aus Grundkasten, Schwenkrahmen und Sichtfensterkasten mit einer in der Vorderfront des Sichtfensterkastens angeordneten Schloßplatte mit einem ersten Schloßelement.

Mit dem ersten Schloßelement kann die Verbindung zwischen dem Sichtfensterkasten und dem Schwenkrahmen gelöst werden, so daß der Sichtfensterkasten, der am Schwenkrahmen angelenkt ist, verschwenkt werden kann. Der am Grundkasten angelenkte Schwenkrahmen ist über einen weiteren Verschluß in eine Schließstellung bringbar. Dieser Verschluß ist meist im Trennbereich zwischen dem Schwenkrahmen und dem Grundrahmen angeordnet und daher oft nur sehr schwer zugänglich, insbesondere dann, wenn mehrere Schaltschränke nebeneinander angeordnet und an einer Wand befestigt sind.

Es ist Aufgabe der Erfindung, einen Verschluß der eingangs erwähnten Art zu schaffen, der sowohl das Lösen der Verbindung zwischen dem Sichtfensterkasten und dem Schwenkrahmen als auch das Lösen der Verbindung zwischen dem Schwenkrahmen und dem Grundkasten leicht zuläßt, auch wenn der Schaltschrank nur von der Vorderseite aus zugänglich ist.

Diese Aufgabe wird nach der Erfindung dadurch gelöst, daß das Betätigungselement des ersten Schloßelementes mit einem in der Rückfront des Sichtfensterkastens drehbar gelagerten ersten Verriegelungseinsatz drehfest gekoppelt ist, der mit einem Schließansatz versehen und in eine an der Vorderfront des Schwenkrahmens angebrachte erste Verriegelungsaufnahme einführbar und durch Verdrehen darin verriegelbar ist, daß im Anschluß an die erste Verriegelungsaufnahme die Vorderfront des Schwenkrahmens eine erste Lageraufnahme für ein zweites Schloßelement trägt, dessen Betätigungselement drehfest mit einer Mitnehmerstange gekoppelt ist, daß die Mitnehmerstange mit einem in der Rückfront des Schwenkrahmens in einer zweiten Lageraufnahme drehbar gelagerten zweiten Verriegelungseinsatz verbunden ist, und daß der zweite Verriegelungseinsatz mit seinem Schließansatz in eine an der Vorderfront des Grundkastens angebrachte, zweite Verriegelungsaufnahme einführbar und durch Verdrehen darin verriegelbar ist.

Die erste Verriegelungsaufnahme am Schwenkrahmen und der Verriegelungseinsatz im Sichtfensterkasten stellen die Verbindung zwischen dem Sichtfensterkasten und dem Schwenkrahmen her. Die Drehbewegung für den Verriegelungseinsatz wird im einfachsten Falle über das Betätigungselement des ersten Schloßelementes abgeleitet, das über einen Schlüssel betätigt werden kann. Ist der Sichtfensterkasten vom Schwenkrahmen weggeschwenkt, dann ist über die erste Verriegelungsaufnahme im Bereich der Vorderfront des Schwenkrahmens das zweite Schloßelement zugänglich, das in der ersten Lageraufnahme angeordnet ist. Mit dem Betätigungselement des zweiten Schloßelementes kann die Mitnehmerstange verdreht werden, die den zweiten Verriegelungseinsatz mit verstellt, der im Bereich der Rückfront des Schwenkrahmens in der zweiten Lageraufnahme drehbar gelagert ist und mit der zweiten Verriegelungsaufnahme im Bereich der Vorderfront des Grundkastens die Verbindung zwischen dem Schwenkrahmen und dem Grundkasten herstellt oder freigibt. Das zweite Schloßelement ist dabei stets zugänglich, wenn der Sichtfensterkasten geöffnet und verschwenkt ist. Der Schaltschrank braucht daher nur von seiner Vorderseite aus zugänglich zu sein.

Eine vorteilhafte Ausgestaltung ist dadurch gekennzeichnet, daß das erste Schloßelement in der Schloßplatte und das zweite Schloßelement in der ersten Lageraufnahme des Schwenkrahmens gleich ausgebildet sind. Sind beide Schloßelemente für eine Schlüsselbetätigung ausgebildet, dann kann mit ein und demselben Schlüssel der Sichtfensterkasten am Schwenkrahmen und der Schwenkrahmen am Grundkasten für ein Verschwenken freigegeben und wieder daran gehindert werden.

Um den Aufwand an verschiedenen Bauteilen in Grenzen zu halten, sieht eine Weiterbildung vor, daß der erste Verriegelungseinsatz in den Sichtfensterkasten und der zweite Verriegelungseinsatz in der zweiten Lageraufnahme des Schwenkrahmens gleich ausgebildet sind und daß die erste Verriegelungsaufnahme an dem Schwenkrahmen und die zweite Verriegelungsaufnahme an dem Grundkasten gleich ausgebildet sind.

Außerdem kann der Verschluß dadurch vereinfacht werden, daß die erste Lageraufnahme für das zweite Schloßelement und die zweite Lageraufnahme für den zweiten Verriegelungseinsatz gleich ausgebildet sind.

Für die drehfeste Kopplung zwischen dem Betätigungselement des zweiten Schloßelementes im Schwenkrahmen und der Mitnehmerstange ist nach einer Ausgestaltung vorgesehen, daß das Betätigungselement des zweiten Schloßelementes drehfest mit einer Mitnehmerhülse verbunden ist, die ein Vierkantaufnahmeelement drehfest aufnimmt, und daß die im Querschnitt runde Mitnehmerstange unverdrehbar mit dem Vierkantaufnahmeelement verbunden ist.

Ist nach einer weiteren Ausgestaltung vorgesehen, daß die erste Verriegelungsaufnahme auf der Außenseite und die erste Lageraufnahme für das zweite Schloßelement auf der Innenseite einer die Vorderfront des Schwenkrahmens bildenden Wand gemeinsam befestigt sind, dann kann der Montageaufwand reduziert werden.

Das Einführen und Verriegeln der Verriegelungseinsätze in den Verriegelungsaufnahmen wird dadurch erleichtert und bewerkstelligt, daß die erste und die zweite Verriegelungsaufnahme eine Aufnahmehülse mit sich konisch erweiternder Einführungsöffnung aufweisen und daß die Aufnahmehülsen jeweils über einen Verriegelungsabsatz für den Schließansatz des Verriegelungseinsatzes in eine Befestigungsplatte mit Befestigungsbohrungen übergehen.

Für das Verdrehen des ersten Verriegelungseinsatzes kann dadurch ein höheres Drehmoment aufgebracht werden, daß der erste Verriegelungseinsatz im Sichtfensterkasten mit einem Drehgriff gekoppelt ist, der in den Sichtfensterkasten ein- und ausschwenkbar ist, daß der Drehgriff mittels eines drehbar gelagerten Auslösers entgegen der Wirkung einer Feder in der eingeschwenkten Stellung gehalten ist, und daß ein mittels eines Schließzylinders steuerbarer Kniehebel den Auslöser und damit den Drehgriff nur in der Öffnungsstellung des Schließzylinders freigibt. Der Drehgriff ist dabei erst nach dem Öffnen des Schließzylinders greifbar, da die Feder den Drehgriff automatisch ausschwenkt. Wird der Schließzylinder in die Schließstellung gebracht, dann kann der Drehgriff eingeschwenkt und arretiert werden.

Die Erfindung wird anhand von in den Zeichnungen dargestellten Ausführungsbeispielen näher erläutert. Es zeigt, jeweils im Schnitt:
Fig. 1 den Teil des Verschlusses zwischen dem Sichtfensterkasten und dem Schwenkrahmen,
Fig. 2 den Teil des Verschlusses zwischen dem Schwenkrahmen und dem Grundkasten und
Fig. 3 eine andere Ausgestaltung des Verschlusses in dem Sichtfensterkasten.

Wie Fig. 1 zeigt, ist der Sichtfensterkasten 10 vor dem Schwenkrahmen 20 angeordnet und in nicht dargestellter Weise gelenkig mit diesem verbunden, so daß er gegenüber diesem verschwenkt werden kann. Dabei ist die Anlenkseite im Bereich der einen vertikalen Seite und der Verschluß im Bereich der anderen vertikalen Seite des Schaltschrankes.

In die Vorderfront 12 des Sichtfensterkastens 10 ist die Schloßplatte 11 eingesetzt, die das erste Schloßelement 13 aufnimmt, dessen Betätigungselement mittels eines Schlüssels in Drehbewegungen versetzt werden kann. Im Bereich der Rückfront des Sichtfensterkastens 10, die durch eine Wand angedeutet ist, wird der erste Verriegelungseinsatz 14 drehbar gelagert, wie die Lagerbuchse 15 zeigt. Der erste Verriegelungseinsatz 14 ist drehfest mit dem Betätigungselement des ersten Schloßelementes 13 gekoppelt, so daß er mit diesem verdreht wird. Der erste Verriegelungseinsatz 14 trägt den Schließansatz 16 und wird beim Einschwenken des Sichtfensterkastens 10 in die erste Verriegelungsaufnahme 21 eingeführt, die im Bereich der Vorderfront des Schwenkrahmens 20 angebracht ist. Diese erste Verriegelungsaufnahme 21 weist eine Aufnahmehülse mit sich konisch erweiternder Einführungsöffnung auf. Die Aufnahmehülse geht unter Bildung des ersten Verriegelungsabsatzes 22 für den Schließansatz 16 des ersten Verriegelungseinsatzes 14 in die Befestigungsplatte 28 mit den Befestigungsbohrungen 29 über. Der Schließansatz 16 wird beim Verdrehen des ersten Verriegelungseinsatzes 14 hinter dem Verriegelungsabsatz 22 der ersten Verriegelungsaufnahme 21 verspannt oder es wird der erste Verriegelungseinsatz 14 mit dem Schloßansatz 16 zum Ausschwenken des Sichtfensterkastens 10 freigegeben.

Mit der ersten Verriegelungsaufnahme 21 ist an der Vorderfront des Schwenkrahmens 20 auch die erste Lageraufnahme 27 angebracht. Da die Verriegelungsaufnahme 21 auf der Außenseite und die Lageraufnahme 27 auf der Innenseite der die Vorderfront bildenden Wand des Schwenkrahmens 20 befestigt sind, können gemeinsame Befestigungsschrauben verwendet werden. Die Vorderfront des Schwenkrahmens 20 gibt nach dem Wegschwenken des Sichtfensterkastens 10 den Zugang zu dem zweiten Schloßelement 13′ frei, das in der ersten Lageraufnahme 27 gehalten und dessen Betätigungselement drehfest mit der Mitnehmerhülse 24 verbunden ist. Diese Mitnehmerhülse 24 nimmt das Vierkantaufnahmeelement 25 unverdrehbar auf, in dem die runde Mitnehmerstange 26 unverdrehbar festgelegt ist. Mit dem Verdrehen des Betätigungselementes des zweiten Schloßelementes 13′ wird auch die Mitnehmerstange 26 mit verdreht.

Die Mitnehmerstange 26 ist bis zur Rückfront des Schwenkrahmens 20 geführt und dort unverdrehbar mit dem zweiten Verriegelungseinsatz 14′ gekoppelt, der identisch wie der erste Verriegelungseinsatz 14 ausgebildet ist. Der zweite Verriegelungseinsatz 14′ ist drehbar in der zweiten Lageraufnahme 27′ gelagert, die wie die erste Lageraufnahme 27 für das zweite Schloßelement 13′ ausgebildet ist. An der Vorderfront des Grundkastens 30 ist die zweite Verriegelungsaufnahme 21′ angebracht, die den zweiten Verriegelungseinsatz 14′ aufnimmt. Beim Verdrehen übernimmt der Schließansatz 16′ die Verbindung zwischen dem Schwenkrahmen 20 und dem Grundkasten 30 oder er gibt den zweiten Verriegelungseinsatz 14′ zum Herausführen aus der zweiten Verriegelungsaufnahme 21′ frei, so daß der Schwenkrahmen 20 gegenüber dem Grundkasten 30 verschwenkt werden kann. Die Befestigungsplatte 28′ mit den Befestigungsbohrungen 29′ dient zum Befestigen der zweiten Verriegelungsaufnahme 21′ an der die Vorderfront des Grundkastens 30 bildenden Wand.

Fig. 3 zeigt eine andere Ausgestaltung des Teiles des Verschlusses im Bereich des Sichtfensterkastens 10. Gleich bleibt die Kopplung des ersten Verriegelungseinsatzes 14 an der Rückfront des Sichtfensterkastens 10 mit der ersten Verriegelungsaufnahme 21 an der Vorderfront des Schwenkrahmens 20. Geändert hat sich die Schloßplatte 11, die jetzt den Drehgriff 34 aufnimmt, welcher um die Lagerwelle 36 schwenkbar ist und unter der Wirkung der Feder 35 steht. Der Drehgriff 34 ist über ein Koppelelement drehfest mit dem ersten Verriegelungseinsatz 14 verbunden. Über dem Drehgriff 34 nimmt die Schloßplatte 11 den Schließzylinder 31 auf, dessen Betätigungselement den um die Achse 37 drehbaren Kniehebel 32 steuert. Der Kniehebel 32 betätigt wiederum den um die Achse 38 drehbaren Auslöser 33, der den Drehgriff 34 in der eingeschwenkten Stellung festhält, solange der Schließzylinder 31 seine Schließstellung einnimmt. Wird der Schließzylinder 31 in die Öffnungsstellung gebracht, dann verschwenkt sein Betätigungselement den Kniehebel 32 in die gestrichelte Stellung. Dabei wird der Auslöser 33 mit verstellt und gibt in der gestrichelten Stellung den Drehgriff 34 frei, der durch die Feder 35 in die Ausschwenkstellung gebracht wird. Der Drehgriff 34 kann leicht gefaßt und verdreht werden, um den Verschluß zwischen dem Sichtfensterkasten 10 und dem Schwenkrahmen 20 zu lösen. Wird der Schließzylinder 31 in seine Schließstellung zurückgestellt, dann kann der Drehgriff 34 eingeschwenkt werden, wobei der Auslöser 33 diese Stellung festhält, da er vom Kniehebel 32 freigegeben ist und wieder seine Ausgangsstellung einnimmt.

Der Sichtfensterkasten 10 und/oder der Grundkasten 30 können auch als an dem Schwenkrahmen 20 angelenkte und mit diesem in Schließstellung bringbare Schranktüren ausgebildet sein.

## Patentansprüche

1. Verschluß für einen dreiteiligen Schaltschrank aus Grundkasten (30), Schwenkrahmen (20) und Sichtfensterkasten (10) mit einer in der Vorderfront des Sichtfensterkastens (10) angeordneten Schloßplatte (11) mit einem ersten Schloßelement (13),
dadurch gekennzeichnet,
daß das Betätigungselement des ersten Schloßelementes (13) mit einem in der Rückfront des Sichtfensterkastens (10) drehbar gelagerten ersten Verriegelungseinsatz (14) drehfest gekoppelt ist, der mit einem Schließansatz (16) versehen und in eine an der Vorderfront des Schwenkrahmens (20) angebrachte erste Verriegelungsaufnahme (21) einführbar und durch Verdrehen darin verriegelbar ist,
daß im Anschluß an die erste Verriegelungsaufnahme (21) die Vorderfront des Schwenkrahmens (20) eine erste Lageraufnahme (27) für ein zweites Schloßelement (13′) trägt, dessen Betätigungselement drehfest mit einer Mitnehmerstange (26) gekoppelt ist,
daß die Mitnehmerstange (26) mit einem in der Rückfront des Schwenkrahmens (20) in einer zweiten Lageraufnahme (27′) drehbar gelagerten zweiten Verriegelungseinsatz (14′) verbunden ist, und
daß der zweite Verriegelungseinsatz (14′) mit seinem Schließansatz (16′) in eine an der Vorderfront des Grundkastens (30) angebrachte, zweite Verriegelungsaufnahme (21′) einführbar und durch Verdrehen darin verriegelbar ist.

2. Verschluß nach Anspruch 1,
dadurch gekennzeichnet,
daß das erste Schloßelement (13) in der Schloßplatte (11) und das zweite Schloßelement (13′) in der ersten Lageraufnahme (27) des Schwenkrahmens (20) gleich ausgebildet sind.

3. Verschluß nach Anspruch 1 oder 2,
dadurch gekennzeichnet,
daß der erste Verriegelungseinsatz (14) in den Sichtfensterkasten (10) und der zweite Verriegelungseinsatz (14′) in der zweiten Lageraufnahme (27′) des Schwenkrahmens (20) gleich ausgebildet sind.

4. Verschluß nach einem der Ansprüche 1 bis 3,
dadurch gekennzeichnet,
daß die erste Lageraufnahme (27) für das zweite Schloßelement (13′) und die zweite Lageraufnahme (27′) für den zweiten Verriegelungseinsatz (14′) gleich ausgebildet sind.

5. Verschluß nach einem der Ansprüche 1 bis 4,
dadurch gekennzeichnet,
daß die erste Verriegelungsaufnahme (21) an dem Schwenkrahmen (20) und die zweite Verriegelungsaufnahme (21′) an dem Grundkasten (30) gleich ausgebildet sind.

6. Verschluß nach einem der Ansprüche 1 bis 5,
dadurch gekennzeichnet,
daß das erste Schloßelement (13) und das zweite Schloßelement (13′) für eine Schlüsselbetätigung ausgebildet sind.

7. Verschluß nach einem der Ansprüche 1 bis 6,
dadurch gekennzeichnet,
daß das Betätigungselement des zweiten Schloßelementes (13′) drehfest mit einer Mitnehmerhülse (24) verbunden ist, die ein Vierkantaufnahmeelement (25) drehfest aufnimmt, und
daß die im Querschnitt runde Mitnehmerstange (26) unverdrehbar mit dem Vierkantaufnahmeelement (25) verbunden ist.

8. Verschluß nach einem der Ansprüche 1 bis 7,
dadurch gekennzeichnet,
daß die erste Verriegelungsaufnahme (21) auf der Außenseite und die erste Lageraufnahme (27) für das zweite Schloßelement (13′) auf der Innenseite einer die Vorderfront des Schwenkrahmens (20) bildenden Wand gemeinsam befestigt sind.

9. Verschluß nach einem der Ansprüche 1 bis 8,
dadurch gekennzeichnet,
daß die erste und die zweite Verriegelungsaufnahme (21,21′) eine Aufnahmehülse mit sich konisch erweiternder Einführungsöffnung aufweisen und
daß die Aufnahmehülsen jeweils über einen Verriegelungsabsatz (22,22′) für den Schließansatz (16,16′) des Verriegelungseinsatzes (14,14′) in eine Befestigungsplatte (28,28′) mit Befestigungsbohrungen (29,29′) übergehen.

10. Verschluß nach einem der Ansprüche 1 bis 9,
dadurch gekennzeichnet,
daß der erste Verriegelungseinsatz (14) im Sichtfensterkasten (10) mit einem Drehgriff (34) gekoppelt ist, der in den Sichtfensterkasten (10) ein- und ausschwenkbar ist,
daß der Drehgriff (34) mittels eines drehbar gelagerten Auslösers (33) entgegen der Wirkung einer Feder (35) in der eingeschwenkten Stellung gehalten ist, und
daß ein mittels eines Schließzylinders (31) steuerbarer Kniehebel (32) den Auslöser (33) und damit den Drehgriff (34) nur in der Öffnungsstellung des Schließzylinders (31) freigibt.

11. Verschluß nach einem der Ansprüche 1 bis 10,
dadurch gekennzeichnet,
daß der Sichtfensterkasten (10) und/oder der Grundkasten (30) als am Schwenkrahmen (20) angelenkte und mit diesem in Schließstellung bringbare Schranktüren ausgebildet sind.

## Claims

1. Closure for a three-part switchgear cabinet formed from base box (30), pivotable frame (20) and inspection window box (10), including a lock plate (11), which is disposed in the front end of the inspection window box (10) and is provided with a first lock member (13), characterised in that the actuating means for the first lock member (13) is non-rotatably connected to a first catch insert (14), which is rotatably mounted in the rear end of the inspection window box (10) and is provided with a locking extension member (16), said insert being insertable into a first catch holder (21), attached to the front end of the pivotable frame (20), and being lockable in said holder by means of rotation, in that, in addition to having the first catch holder (21), the front end of the pivotable frame (20) carries a first bearing holder (27) for a second lock member (13′), the actuating means for said second lock member being non-rotatably connected to an attachment rod (26), in that the attachment rod (26) is connected to a second catch insert (14′) rotatably mounted in the rear end of the pivotable frame (20) in a second bearing holder (27′), and in that the second catch insert (14′) is insertable, by its locking extension member (16′), into a second catch holder (21′), attached to the front end of the base box (30), and is lockable in said holder by means of rotation.

2. Closure according to claim 1, characterised in that the first lock member (13) in the lock plate (11) and the second lock member (13′) in the first bearing holder (27) of the pivotable frame (20) have identical configurations.

3. Closure according to claim 1 or 2, characterised in that the first catch insert (14) in the inspection window box (10) and the second catch insert (14′) in the second bearing holder (27′) of the pivotable frame (20) have identical configurations.

4. Closure according to one of claims 1 to 3, characterised in that the first bearing holder (27) for the second lock member (13′) and the second bearing holder (27′) for the second catch insert (14′) have identical configurations.

5. Closure according to one of claims 1 to 4, characterised in that the first catch holder (21) on the pivotable frame (20) and the second catch holder (21′) on the base box (30) have identical configurations.

6. Closure according to one of claims 1 to 5, characterised in that the first lock member (13) and the second lock member (13′) are provided so as to be actuated by a key.

7. Closure according to one of claims 1 to 6, characterised in that the actuating means for the second lock member (13′) is non-rotatably connected to an attachment sleeve (24), which non-rotatably accommodates a rectangular holder (25), and in that the attachment rod (26), having a circular cross-section, is non-rotatably connected to the rectangular holder (25).

8. Closure according to one of claims 1 to 7, characterised in that the first catch holder (21) and the first bearing holder (27) for the second lock member (13′) are mounted jointly on a wall, which forms the front end of the pivotable frame (20), the former on the external surface and the latter on the internal surface of said wall.

9. Closure according to one of claims 1 to 8, characterised in that the first and second catch holders (21, 21′) each have a receiving sleeve provided with a conically tapering insert aperture, and in that the receiving sleeves each extend beyond a catch shoulder portion (22, 22′) for the locking extension member (16, 16′) of the catch insert (14, 14′) and pass into a mounting plate (28, 28′) provided with mounting bores (29, 29′).

10. Closure according to one of claims 1 to 9, characterised in that the first catch insert (14) in the inspection window box (10) is connected to a rotatable handle (34), which is pivotable inwardly into the inspection window box (10) and outwardly therefrom, in that the rotatable handle (34) is retained in the inwardly pivoted position by means of a rotatably mounted releasing means (33) in opposition to the action of a spring (35), and in that a toggle lever (32), which is controllable by means of a lock barrel (31), exposes the releasing means (33) and hence the rotatable handle (34) only in the open position of the lock barrel (31).

11. Closure according to one of claims 1 to 10, characterised in that the inspection window box (10) and/or the base box (30) are or is adapted as cabinet doors which are pivotally mounted on the pivotable frame (20) and can be brought into the closed position with said frame.

## Revendications

1. Fermeture pour une armoire de commutation en trois parties composée d'un châssis de base (30), d'un cadre pivotant (20) et d'un châssis à regard (10), avec un palastre (11) disposé dans la face avant du châssis à regard (10) avec un premier élément de fermeture, caractérisé
en ce que l'élément de commande du premier élément de fermeture (13) est accouplé à solidarité de rotation à une première structure de verrouillage (14) montée à rotation dans la face arrière du châssis à regard (10), structure de verrouillage (14) qui est munie d'un épaulement de fermeture (16) et qui peut être introduite dans un premier récepteur de verrouillage (21) prévu à la face avant du cadre pivotant (20) et qui peut y être verrouillée par rotation,
en ce qu'en raccordement au premier récepteur de verrouillage (21), la face avant du cadre pivotant (20) porte un premier palier (27) pour un deuxième élément de fermeture (13′), dont l'élément de commande est accouplé à solidarité de rotation à une tringle d'entraînement (26),
en ce que la tringle d'entraînement (26) est reliée à une deuxième structure de verrouillage (14′) montée à rotation dans la face arrière du cadre pivotant (20) dans un deuxième palier (27′), et
en ce que la deuxième structure de verrouillage (14′) peut, par son épaulement de fermeture (16′), être introduite dans un deuxième récepteur de verrouillage (21′) disposé à la face avant du châssis de base (30) et peut y être verrouillée par rotation.

2. Fermeture suivant la revendication 1,
caractérisée
en ce que le premier élément de fermeture (13) dans le palastre (11) et le deuxième élément de fermeture (13′) dans le premier palier (27) du cadre pivotant (20) sont de forme identique.

3. Fermeture suivant l'une ou l'autre des revendications 1 et 2,
caractérisée
en ce que la première structure de verrouillage (14) dans le châssis à regard (10) et la deuxième structure de verrouillage (14′) dans le deuxième palier (27′) du cadre pivotant (20) sont de forme identique.

4. Fermeture suivant l'une quelconque des revendications de 1 à 3,
caractérisée en ce que le premier palier (27) pour le deuxième élément de fermeture (13′) et le deuxième palier (27′) pour la deuxième structure de verrouillage (14′) sont de forme identique.

5. Fermeture suivant l'une quelconque des revendications de 1 à 4,
caractérisée
en ce que le premier récepteur de verrouillage (21) sur le cadre pivotant (20) et le deuxième récepteur de verrouillage (21′) sur le châssis de base (30) sont de forme identique.

6. Fermeture suivant l'une quelconque des revendications de 1 à 5,
caractérisée
en ce que le premier élément de fermeture (13) et le deuxième élément de fermeture (13′) sont conçus pour être manoeuvrés par une clef.

7. Fermeture suivant l'une quelconque des revendications de 1 à 6,
caractérisée
en ce que l'élément de commande du deuxième élément de fermeture (13′) est relié à solidarité de rotation à une douille d'entraînement (24), laquelle reçoit à solidarité de rotation un élément récepteur à quatre pans (25), et
en ce que la tringle d'entraînement (26) à section transversale circulaire est reliée à solidarité de rotation à l'élément récepteur à quatre pans (25).

8. Fermeture suivant l'une quelconque des revendications de 1 à 7,
caractérisée
en ce que le premier récepteur de verrouillage (21) est fixé sur le côté extérieur d'une paroi constituant la face avant du cadre pivotant (20) et en ce que le premier palier (27) pour le deuxième élément de fermeture (13′) est fixé sur le côté intérieur de cette paroi.

9. Fermeture suivant l'une quelconque des revendications de 1 à 8,
caractérisée
en ce que le premier et le deuxième récepteur de verrouillage (21, 21′) présentent une douille de réception avec un orifice d'introduction qui s'élargit en forme de cône, et
en ce que les douilles de réception se prolongent chacune par un épaulement de verrouillage (22, 22′) pour l'épaulement de fermeture (16, 16′) de la structure de verrouillage (14, 14′) pour se terminer par une plaque de fixation (28, 28′) présentant des forures de fixation (29, 29′).

10. Fermeture suivant l'une quelconque des revendications de 1 à 9,
caractérisée
en ce que la première structure de verrouillage (14) dans le châssis à regard (10) est accouplée à une poignée tournante (34), qui peut être pivotée pour s'engager dans le châssis à regard (10) ou pour en être dégagée,
en ce que la poignée tournante (34) est, au moyen d'un déclencheur (33) monté à rotation, maintenue à l'encontre de l'action d'un ressort (35) dans la position engagée, et
en ce qu'un levier à genouillère (32) commandé au moyen d'un cylindre de fermeture (31) libère le déclencheur (33) et dès lors la poignée tournante (34) uniquement dans la position d'ouverture du cylindre de fermeture (31).

11. Fermeture suivant l'une quelconque des revendications de 1 à 10,
caractérisée
en ce que le châssis à regard (10) et/ou le châssis de base (30) ont la forme de portes d'armoire articulée sur le cadre pivotant (20) et pouvant être placées conjointement avec ce cadre pivotant dans la position de fermeture.
